# EUROPÄISCHE PATENTSCHRIFT

(11) **EP 0 678 716 B1**
(45) Veröffentlichungstag und Bekanntmachung des Hinweises auf die Patenterteilung: **04.03.1998**
(21) Anmeldenummer: 95810219.6
(22) Anmeldetag: 04.04.1995
(51) Int. Cl.: F25B 9/14, F02G 1/043

(54) **Vorrichtung zum Wärmetransport durch eine Isolierwand nach dem Prinzip des Stirlingprozesses**
Device to transport heat through an insulating wall according to the stirling principle
Dispositif pour le transport de la chaleur à travers une paroi isolante d'après le principe du procédé stirling

(30) Priorität: 18.04.1994 CH 1157/94
(43) Veröffentlichungstag der Anmeldung: 25.10.1995
(73) Patentinhaber: Eggmann, Jean, CH-5400 Baden (CH)
(72) Erfinder: Eggmann, Jean, CH-5400 Baden (CH)
(74) Vertreter: Winkler, Kurt, Dr.

(56) Entgegenhaltungen:
- EP-A- 0 488 001
- EP-A- 0 576 202
- DE-A- 3 732 123
- DE-A- 4 137 756
- GB-A- 2 273 975

## Beschreibung

Die Erfindung betrifft eine Vorrichtung zum Wärmetransport entgegen dem natürlichen Temperaturgefälle durch eine Isolierwand nach dem Prinzip des Stirlingprozesses, wobei ein Kompressionsraum zur Wärmeabgabe und ein Expansionsraum zur Wärmeaufnahme über einen Rekuperator miteinander verbunden sind, und Kompressionsraum, Expansionsraum und Rekuperator mit einem gasförmigen Prozessmedium, vorzugsweise mit Helium gefüllt sind; ferner betrifft die Erfindung ein Verfahren zum Betrieb dieser Vorrichtung.

Die bisher in Gebrauch stehenden Kältemaschinen und Wärmepumpen verwenden fast ausschliesslich Prozessmedien, welche die Umwelt beeinträchtigen. Die schädlichsten davon dürfen heute nicht mehr verwendet werden; es müssen deshalb andere Prozessmedien gefunden werden. Die Suche geht hauptsächlich in Richtung von Ersatz-Medien, die in den bestehenden Geräten verwendet werden können. Diese Medien sind jedoch nur bedingt umweltverträglicher.

Bei Vorrichtungen, die den Stirlingprozess anwenden, ergeben sich zur Hauptsache folgende Verlustquellen:
- Medienverlust durch Stopfbüchsen, Kolbenringe und Durchführungen
- Zur Schmierung von reibenden Teilen werden dem Prozessmedium teilweise Schmiermittel beigegeben, die sich störend auswirken
- Totraum (Volumenanteil des Gesamtvolumens, der nicht veränderbar ist)
- Wärmeübergang (der Stirlingprozess ist ein geschlossener Kreislauf, dem die thermische Energie (Wärme) durch Wärmeübertragung zu- und abgeführt werden muss. Dazu ist eine Temparaturdifferenz notwendig, die von der zu übertragenden Leistung abhängig ist. Die Prozesstemparaturdifferenz erhöht sich um die Uebertragungstemparaturdifferenzen Δtw auf der warmen und Δtk auf der kalten Seite. Dadurch erhöht sich die nötige Arbeit. um eine gewünschte Kühl- oder Heiztemparatur zu erzeugen)
- Rekuperator-Verluste
   a. Auch hier sind Uebertragungstemparaturdifferenzen nötig, so dass nur die durch diese reduzierte Wärmemenge gespeichert und übertragen werden kann
   b. Strömungsverluste; beim Durchströmen des Prozessmediums durch den Rekuperator treten Druckverluste auf
   c. Wärmeleitung; Wärme fliesst von der warmen zur kalten Seite des Rekuperators

Es ist eine Kühlvorrichtung bekannt (EP-A-0 576 202), die nach einem dem Stirlingprozess angenäherten Verfahren arbeitet. Sie weist einen Kompressionsraum auf, der mit einem Expansionsraum verbunden ist, sowie einen zwischengeschalteten Rekuperator. Sie sind mit einem Prozessmedium gefüllt. Beide Räume stehen mit je einem Ausgleichsbehälter in direkter Verbindung, deren Volumina mechanisch veränderbar sind. Sie dienen dazu, eine diskontinuierliche Mediums strömung zwischen Kompressions- und Expansionsraum zu erzielen. - Ein guter Stirlingprozess wird mit dieser Vorrichtung nicht erreicht; weder Kompression noch Expansion erfolgen isotherm, was ein Charakteristikum des Stirlingprozesses ist. Ob die beiden Ausgleichsbehälter etwas zur Erzielung eines guten Stirlingprozesses beitragen sollen, ist nicht ersichtlich, doch bedeuten sie einen erheblichen Mehraufwand gegenüber den üblichen Ausführungen solcher Vorrichtungen.

Der Erfindung liegt die Aufgabe zugrunde, eine Vorrichtung zum Wärmetransport mit weitgehender Annäherung an den idealen Stirlingprozess durch eine Isolierwand zu schaffen, welche Räume verschiedener Temperaturen trennt (z.B.Kältemaschine oder Wärmepumpe). Sie soll mit einem in jeder Beziehung umweltverträglichen Prozessmedium betrieben werden und keine die Umwelt schädigenden Nachteile aufweisen. Ferner sollen die thermischen Verluste und der Energieaufwand möglichst klein gehalten werden.

Die Lösung dieser Aufgabe wurde darin gefunden, dass sowohl der Kompressionsraum als auch der Expansionsraum im wesentlichen durch je eine bewegliche und eine feststehende Platte begrenzt und nach aussen jeweils durch zwei ringförmige, am inneren Rand miteinander verbundenen Membranen dichtend abgeschlossen sind, die feststehenden Platten beidseitig der Isolierwand angeordnet sind, und der die beiden Räume verbindende Rekuperator in einem Rohr untergebracht ist, welches sich durch die Isolierwand hindurch erstreckt.

Die erfindungsgemässe Vorrichtung arbeitet nach dem Prinzip des Stirlingprozesses, der als verlustfreier Prozess wie der Carnotprozess beim Einsatz zum Wärmetransport das Minimum an Antriebsenergie-Aufwand für den Transport einer bestimmten Wärmemenge ergibt. Als Prozessmedium kann ein Gas, wie Helium, Luft oder Wasserstoff eingesetzt werden, das die Umwelt in keiner Weise beieinträchtigt. Eine weitere Reduktion des Energieaufwandes ermöglicht der Einsatz der Vorrichtung zusammen mit Vacuum-Isolation, wodurch sehr wenig Wärme verloren geht. Ferner hat die Vorrichtung den Vorteil, dass verschiedene Verluste der bekannten Vorrichtungen vermieden werden. Wegen des hermetisch geschlossenen Raums geht kein Prozessmedium verloren, ein konstant bleibender Betrieb ist gewährleistet. Reibungsverluste beweglicher Teile entfallen, es ist kein Schmiermittel im Prozessmedium nötig. Grosse Wärmeleitfähigkeit des Prozessmediums, dessen dünne Schicht und grosse Flächen auf den Umgebungsseiten ergeben kleine Temperaturdifferenzen für die Uebertragung der Wärme, damit wird der Prozess nur wenig negativ beeinflusst. Der Rekuperator kann durch Formgebung und Materialwahl optimiert werden. Der Totraum beim Prozessablauf ist praktisch auf das Hohivolumen des Rekuperators beschränkt.

Die nachfolgend beschriebenen Diagramme und Zeichnungen erläutern das Prinzip und zeigen als Beispiel einer Ausführung der vorliegenden Erfindung eine Vorrichtung, die für eine Kältemaschine oder eine Wärmepumpe gleich geeignet ist:

**Fig. 1** zeigt den Prozess im Temperatur-Entropie-Diagramm und gibt den Vergleich zwischen Carnot- und Stirlingprozess. Es sind die vier Prozessschritte ersichtlich:

In Schritt I ist mit a bis b resp. mit a' bis b' die isotherme Verdichtung (Kompression) wiedergegeben. Es muss Energie zugeführt werden und gleichzeitig Wärme abgeführt werden.

Schritt II b bis c zeigt die adiabate Zustandsänderung bei konstanter Entropie beim Carnotprozess, b' bis c zeigt die gleichvolumige Zustandsänderung beim Stirlingprozess, wobei die Wärme, die durch die Entropieänderung anfällt, im Rekuperator gespeichert wird.

Schritt III c bis d zeigt die isotherme Expansion mit Energieabgabe und Wärmezufuhr.

Schritt IV d bis a ist die adiabate Zustandsänderung bei konstanter Entropie im Carnotprozess und d bis a' ist die gleichvolumige Zustandsänderung im Stirlingprozess, wobei die im Rekuperator gespreicherte Wärmeenergie wieder vom Prozessmedium aufgenommen wird. Die Flächen a - b - e - f und a' - b' - e' - f' repräsentieren die zugeführten Kompressionsenergien und gleichzeitig die Wärme, die abgeführt werden muss bei der Kältemaschine oder die Nutzwärme bei der Wärmepumpe. Die Fläche c - d - e - f repräsentiert die anfallende Expansionsenergie und gleichzeitig die Wärme, die zur Kühlung über das Umgebungstemparaturniveau gehoben werden muss, respektive die Umgebungswärme, die zur Heizung auf die nötige, erhöhte Temperatur gehoben werden muss. Die Flächen a - b - e - f des Carnotprozesses und a' - b' - e' - f' des Stirlingprozesses sind gleich und c - d - e - f ist identisch. Somit sind die beiden Prozesse gleich. Die Differenz der Flächen a - b resp. a' - b' und c - d entspricht der nötigen Antriebsenergie. Das Verhältnis der Fläche c - d - e - f zur Fläche a' - b' - c - d gibt die Leistungsziffer der Kühlung wieder und dasjenige der Fläche a' - b' - e' - f' zur Fläche a' - b' - c - d die Leistungsziffer der Wärmepumpe, d.h. das Verhältnis der Nutzwärme zu einer gegebenen Antriebsenergie. Tw und Tk sind die Umgebungstemperatur und die Kühltemperatur bei einer Anwendung zur Kälteerzeugung resp. die Heiztemperatur und die Umgebungtemperartur bei einer Anwendung als Wärmepumpe. Das obere Prozesstemperaturniveau ist um Δtw höher, das untere um Δtk tiefer, da diese Temperaturdifferenzen zur Uebertragung der Wärme nötig sind. Somit wird die nötige Antriebsleistung durch die Summe Δtw + Δtk erhöht. Sie ist im Verhältnis Tw - Tk + Δ tw + Δtk zu Tw - Tk grösser. Es ist ersichtlich, dass der zusätzliche Energieaufwand für eine Kälte- oder Wärmeleistung für gegebene Verhältnisse umso kleiner ist, je kleiner diese Temperaturdifferenzen sind.

**Fig. 2** zeigt im oberen Teil die idealen zeitlichen Zustandsänderungen des Prozessmediums auf der kalten Seite der Vorrichtung, im unteren Teil diejenigen auf der warmen Seite der Vorrichtung. Von a bis b wird das Medium auf der warmen Seite komprimiert, während auf der kalten Seite ideal kein Medium ist. Von b bis c wird das Prozessmedium unter Abgabe von Wärme an den Rekuperator von der warmen auf die kalte Seite verschoben. Von c bis d expandiert das Medium auf der kalten Seite und von d bis a wird das expandierte Medium unter Aufnahme von Wärme aus dem Rekuperator auf die warme Seite verschoben. Damit ist der Zyklus beendet.

**Fig. 3** zeigt im Schnitt die Anordnung und den Aufbau der Vorrichtung zum Wärmetransport entgegen dem natürlichen Temperaturgefälle durch eine Isolierwand 1 bestehend aus der Isolation 2 und deren Verschalung 3a; 3b. Im Zwischenraum zwischen den Verschalungen herrscht vorzugsweise ein Vacuum. Ersichtlich sind die mit dem Prozessmedium gefüllten Räume 4a; 4b. Sie sind begrenzt durch die beweglichen Platten 5a; 5b und die festen Platten 6a; 6b. Je eine bewegliche Platte 5a; 5b und eine feste Platten 6a; 6b sind durch je zwei ringförmige, am inneren Rand sich dichtend berührende Membranen 8 verbunden. Der Kompressionsraum 4a auf der warmen Seite der Isolierwand 1 ist über den Rekuperator 7 mit dem Expansionsraum 4b auf der kalten Seite verbunden. Die Ausgestaltung auf beiden Seiten der Isolierwand ist identisch. Der Rekuperator 7 ist in einem Rohr 9, das die Isolierwand 1 durchdringt, eingepasst. Während die Platte 5a direkt bewegt wird, wird die Platte 5b über den zentralen Stab 10 bewegt. Der Stab 10 ist über Membranen 11a; 11b, die die veränderliche Distanz der Platten 5a; 5b aufnehmen, mit diesen verbunden. Alle Verbindungen sind fest und gasdicht, so dass ein hermetisch abgeschlossener Raum entsteht, in dem das Prozessmedium unverlierbar eingeschlossen ist.

**Fig. 4** zeigt in kleinerem Massstab die jeweiligen Stellungen der beweglichen Platten 5a, 5b zu Beginn resp. am Ende der aus Fig. 2 ersichtlichen Schritte I, II, III, IV.

Die bewegliche und die feste Platte sind, wie oben erwähnt, am äusseren Rand durch zwei ringförmige, sich am inneren Rand dichtend berührende Membranen verbunden. Dies lässt praktisch beliebig viele Arbeitshübe, also nahezu unbegrenzte Lebensdauer zu. Das Verbindungsrohr, in das der Rekuperator eingepasst ist, durchdringt die Isolierwand und ist an beiden Enden mit deren Verschalung verbunden. Alle Verbindungen, auch diejenigen mit dem zentralen Betätigungsstab sind fest und gasdicht. Die veränderliche Distanz zwischen den beiden beweglichen Platten und den festen Verbindungen mit dem Betätigungsstab wird durch Membranen aufgenommen. So entsteht ein hermetisch geschlossener Raum, der evakuiert und mit einem gasförmigen Prozessmedium, welches eine möglichst hohe Leitfähigkeit besitzt, vorzugsweise Helium oder Wasserstoff, auf den vorbestimmten Druck gefüllt wird.

Die Membranen vermeiden Verluste durch gleitende Reibung und damit die Notwendigkeit von Schmiermitteln. Die gasdichten Verbindungen verhindern den Medienverlust. Durch die Verwendung von Helium oder Wasserstoff mit hoher Wärmeleitzahl als Prozessmedium, dem kleinen Hub, also geringer Prozessmedienschichtdicke, aber entsprechend grosser innerer Fläche, wird die zur Uebertragung der Wärme nötige Temperaturdifferenz auf der Prozesseite klein. Auf der Umgebungsseite, auf die die Wärme abgegeben, respektive von der sie aufgenommen wird, kann ohne zusätzlichen Aufwand für die Luftbewegung nur mit konvektivem Wärmeübergang gerechnet werden, der relativ gering ist. Eine Oberflächenvergrösserung auf der dem Prozessmedium abgewandeten Seite durch Rippen oder Stegverbindungen zu einer zweiten Platte ermöglicht es, auch auf dieser Seite die Wärme mit einer kleinen Temparaturdifferenz zu übertragen. Falls die Wärmeenergie von oder zu einer ausgedehnteren Oberfläche geleitet werden muss, kommt das bekannte Wärmerohrprinzip zur Anwendung. Der Rekuperator muss möglichst viel der Energiedifferenz zwischen der warmen und kalten Seite des Prozesses speichern. Er soll aus einem Material mit hoher Wärmekapazität sein. Diese ist gross, wenn das Produkt aus spezifischer Masse mal spezifischer Wärme gross ist. Das Volumen und die Struktur des Rekuperators ist durch das Optimum zwischen den Forderungen eines möglichst kleinen Totraumes, einer grossen Speicherkapazität, kleinen Strömungsverlusten und den konstruktiven Gegebenheiten bestimmt. Wird bei der Materialwahl darauf geachtet, dass das Material eine möglichst kleine Wärmeleitzahl hat und/oder wird der Rekuperator in Richtung des Wärmeflusses unterbrochen und mit Zwischenlagen kleiner Wärmeleitung versehen, ist die Wärmeleitung ebenfalls gering. Durch Beachtung der oben aufgeführten Gesichtspunkte ist es möglich, die Gesamt-Verluste des Rekuperators klein zu halten.

Es ist aus Untersuchungen bekannt, dass weitere Verluste vermieden werden können, wenn jeder Prozessschritt vollständig abgeschlossen ist, bevor der nächste folgt (Fig. 2). Dies erfordert einen entsprechenden Antrieb der beweglichen Platten, der durch eine Kurvensteuerung, ein Hebelsystem, einen Magneten, einen Linearmotor oder mit elektronischer Steuerung verwirklicht werden kann.

Wie oben beschrieben, erfolgt die Wärmeübertragung gegenüber der Umgebung beim Stirlingprozess durch Wärmedurchgang. Er nimmt mit der Schnelligkeit des Prozessablaufes kaum zu, mit der umgekehrt die aufzuwendende Leistung nahezu proportional zunimmt. Damit steigen die Wärmeübertragungstemparaturdifferenzen, was zur Reduktion der Leistungsziffer, d.h. dem Verhältnis zwischen Kälte- oder Wärmeleistung und der Antriebsleistung führt. Dem wirkt im vorgeschlagenen Gerät hauptsächlich die Wärmeleitung durch den Rekuperator von der warmen zur kalten Seite des Prozesses entgegen. Bei gegebener Temparaturdifferenz fliesst eine konstante Wärmemenge pro Zeiteinheit. Je mehr Zyklen pro Zeiteinheit ablaufen, desto kleiner wird der anteilige Wärmeverlust. Daraus resultiert eine optimale Schnelligkeit des Prozessablaufes. Wird das Gerät für den jeweiligen Anwendungfall gerade so ausgelegt, dass es im Dauerbetrieb ungefähr im Optimalpunkt kontinuierlich arbeitet, so ergibt sich ein minimaler Antriebsenergieverbrauch. Die vorübergehenden Betriebsbedingungen, die grössere Wärmeleistungen benötigen, wie Anfahren und vergleichbare Erfordernisse können durch Steigerung der Schnelligkeit des Prozessablaufes abgedeckt werden. Somit soll im vorliegenden Fall die Regelung des Bedarfs an Kühl- oder Wärmeleistung nicht durch eine Ein/Aus-Regelung, sondern durch Regelung der Schnelligkeit des Prozessablaufes erfolgen, so dass das Gerät dauernd gerade bei der Geschwindigkeit läuft, die den Bedarf deckt oder den stationären Bedarf innert nützlicher Frist erreicht. Dies kann durch Regelung der Schnelligkeit des Prozessablaufes in Abhängigkeit von der Abweichung von der Solltemperatur erfolgen.

## Patentansprüche

1. Vorrichtung zum Wärmetransport entgegen dem natürlichen Temperaturgefälle durch eine Isolierwand nach dem Prinzip des Stirlingprozesses, wobei ein Kompressionsraum zur Wärmeabgabe und ein Expansionsraum zur Wärmeaufnahme über einen Rekuperator miteinander verbunden sind, und Kompressionsraum, Expansionsraum und Rekuperator mit einem gasförmigen Prozessmedium, vorzugsweise mit Helium gefüllt sind, dadurch gekennzeichnet, dass sowohl der Kompressionsraum (4a) als auch der Expansionsraum (4b) im wesentlichen durch je eine bewegliche Platte (5a,5b) und eine feststehende Platte (6a,6b) begrenzt und nach aussen jeweils durch zwei ringförmige, am inneren Rande miteinander verbundenen Membranen (8) dichtend abgeschlossen sind, die feststehenden Platten beidseitig der Isolierwand (1) angeordnet sind, und der die beiden Räume (4a,4b) verbindende Rekuperator (7) in einem Rohr (9) untergebracht ist, welches sich durch die Isolierwand hindurch erstreckt.

2. Vorrichtung nach Anspruch 1, gekennzeichnet durch Antriebsmittel zur schrittweisen Bewegung der beiden beweglichen Platten (5a,5b).

3. Vorrichtung nach Anspruch 1, dadurch gekennzeichnet, dass die dem Prozessmedium abgewandte Oberfläche der beweglichen Platten (5a,5b) und der feststehenden Platten (6a,6b) durch Rippen vergrössert ist.

4. Verfahren zum Betrieb der Vorrichtung nach Anspruch 1, dadurch gekennzeichnet, dass die beiden beweglichen Platten (5a,5b) kolbenartig hin und her, aber jeweils in gleicher Richtung schrittweise bewegt werden, derart, dass das Prozessmedium im 1.Schritt komprimiert wird, im 2.Schritt aus dem Kompressionsraum (4a) durch den Rekuperator (7) in den Expansionsraum (4b) gefördert wird, im 3.Schritt expandiert und im 4.Schritt aus dem Expansionsraum durch den Rekuperator in den Kompressionsraum gefördert wird.

5. Verfahren nach Anspruch 4, dadurch gekennzeichnet, dass zur Regelung der Wärmetransportleistung der Vorrichtung die Bewegungsgeschwindigkeit der beiden Platten (5a,5b) veränderbar ist.

## Claims

1. Device for heat transport against the natural temperture drop through an insulating wall according to the principle of the stirling process, where a compression space for heat output and a expansion space for heat input are connected via a recuperator, and compression space, expansion space and recuperator contain a gaseous process medium, preferable helium, characterized in that the compression space (4a) as well as the expansion space (4b) each equiped with a movable plate (5a,5b) and a fixed plate (6a,6b) are each closed to the outside with two circular membranes (8) which are pressure tight conneced at the inneredge, the fixed plates are positioned on both sides of the insulating wall (1), and the recuperator (7) connecting the two two spaces is inside tube (9) which penetrates the insulating wall.

2. Device according to Claim 1, characterized in that there are drive devices for moving stepwise the movable plates (5a,5b).

3. Device according to Claim 1, characterized in that the surfaces opposite the process medium of the movable plates (5a,5b) and the fixed plates (6a,6b) are enlarged by ribs.

4. Procedure for operating the device according to Claim 1, characterized in that, the two movable plates (5a,5b) are piston like moved forward and back, but from time to time step wise in the same direction, in such a way, that the process medium in step 1 is compressed, in step 2 is moved from the compression space (4a) through the recuperator (7) into the expansion space (4b), in step 3 expanded and in step 4 moved out of expansion space through the recuperator into the compression space.

5. Procedure according to Claim 4, characterized in that, for regulation of the heat transmission power of the device the velocity of the two plates (5a,5b) is varied.

## Revendications

1. Dispositif pour le transport de la chaleur contre la chute naturelle de température à travers une paroi isolante selon le procédé stirling, contenant un espace de compression et un autre d'expansion pour l'absorption thermale, connectés par un récupérateur, tous les trois étant rempli d'un médium gazeux, de préférence en hélium, caractérisé en ce que, l'espace de compression (4a) et l'espace d'expansion (4b) sont limités et fermés hermétiquement en principe chacun par une plaque mobile (5a,5b) et une plaque fixe (6a,6b) à l'extérieur par deux membranes annulaires, liées ensemble au bord intérieur, les plaque fixes sont disposées des deux côtés de la paroi isolante et le récupérateur (7), qui lie les deux espaces (4a,4b), est placé dans un tube (9), qui s'étend à travers la paroi isolante.

2. Dispositif selon la revendication 1, caractérisé en ce que des éléments moteurs mettent en mouvements successifs les deux plaque mobiles (5a,5b).

3. Dispositif selon la revendication 1, caractérisé en ce qu'un agrandissement de la surface des plaque mobiles (5a,5b) et des plaque fixes (6a,6b) se trouve de l'autre côté du médium opératoire au moyen de nervures.

4. Procédé pour la marche du dispositif selon la revendication 1, caractérisé en ce que les deux plaques mobiles (5a,5b) s'agitent comme un piston, mais chaque fois dans la même direction,de telle façon que le médium est comprimé dans une premiére phase, transporté de l'espace de compression (4a) par le récupérateur (7) dans l'espace d'expansion (4b) dans une seconde phase, expandu dans une troisième phase et retransporté de l'espace d'expansion (4b) par le récupérateur (7) dans l'espace de compression (4a): dans une quatriéme phase.

5. Procédé selon la revendication 4, caractérisé en ce que la vitesse du mouvement des deux plaque (5a,5b) est variable pour régler la performance de tranport de la chaleur du dispositif.
